# EUROPÄISCHE PATENTSCHRIFT

(11) **EP 3 012 384 B1**
(45) Veröffentlichungstag und Bekanntmachung des Hinweises auf die Patenterteilung: **05.12.2018**
(21) Anmeldenummer: 15190975.1
(22) Anmeldetag: 22.10.2015
(51) Int. Cl.: E04F 15/02, E04F 15/12, E04F 17/00

(54) **NUT-FEDER-VERBINDUNG FÜR BODENPANEELE**
TONGUE AND GROOVE CONNECTION FOR FLOOR PANELS
LIAISON LANGUETTE ET RAINURE POUR PANNEAUX DE SOL

(30) Priorität: 23.10.2014 DE 102014115482
(43) Veröffentlichungstag der Anmeldung: 27.04.2016
(73) Patentinhaber: HSA Handel und Vertrieb GbR, 96190 Untermerzbach (DE)
(72) Erfinder: Hundt, Andreas, 96190 Untermerzbach (DE)
(74) Vertreter: Limbeck, Achim

(56) Entgegenhaltungen:
- US-A1- 2013 219 806

## Beschreibung

### Technisches Gebiet

Die vorliegende Erfindung betrifft eine Nut-Feder-Verbindung für Bodenpaneele nach dem Obersatz des Anspruchs 1.

### Stand der Technik

Aus dem Stand der Technik sind bereits Nut-Feder-Verbindungen bekannt, bei der die Längsränder der Bodenpaneele jeweils mindestens eine, in eine in den Längsrändern vorgesehene, entsprechende Nut zur gegenseitigen formschlüssigen Arretierung zweier verbundener Bodenpaneele eingreifende, horizontal vorspringende Feder umfassen.

Aus der DE 29517128 U1 ist eine Bodenpaneele bekannt, deren Längsränder ineinander greifen, wobei in beiden Längsrändern jedes Plattenelements eine in Längsrichtung verlaufende, im Querschnitt u-förmige Rinne eingearbeitet ist, von der eine zur Oberseite des Plattenelementes und die andere zur Unterseite des Plattenelementes hin offen ist. Aus der DE 202009017071 U1 ist eine Profilbrettverkleidung mit einer Anordnung nebeneinander angeordneter Profilbretter bekannt, bei der benachbarte Profilbretter berührungslos nebeneinander angeordnet sind und zwischen den benachbarten Profilbrettern eine Fuge gebildet ist, bei der eine Eintritts- und eine Austrittsöffnung seitlich zueinander versetzt sind, wobei die Fuge als eine Wasser ableitende Fuge gebildet ist, so dass mit der Fuge eine Art Rinne hergestellt ist, entlang welcher auf die Verkleidung auftreffendes Wasser, insbesondere in Form von Regen, abgeleitet wird.

Aus der US 2013/219806 A1 ist eine Nut-Feder-Verbindung für Bodenpaneele bekannt, dessen Längsränder ineinander greifen, wobei in den Längsrändern der Bodenpaneele beidseitig Nuten und in diese eingreifende, horizontal vorspringende Federn zur gegenseitigen formschlüssigen Arretierung zweier verbundener Bodenpaneele vorgesehen sind, wobei die Federn in Längsrichtung verlaufende Rinnen aufweisen, entlang welcher auf die Bodenpaneele auftreffendes Wasser abgeleitet wird, wobei zumindest eine Feder mindestens einen in Längsrichtung der Bodenpaneele ausgerichteten Steg zur Bildung einer Rinne umfasst.

Der Nachteil der vorstehenden Bodenpaneele besteht in erster Linie darin, dass das in die Rinnen eingeleitete Wasser zwar abgeleitet wird, aber bei großen Wassermengen die Gefahr des Überlaufens besteht. Derartige Profile sind darüber hinaus nicht darauf ausgelegt, aus Metall, insbesondere Aluminium hergestellt zu werden.

### Darstellung der Erfindung

Der vorliegenden Erfindung liegt die Aufgabe zu Grunde, eine Nut-Feder-Verbindung für Bodenpaneele zu schaffen, welche die vorgenannten Nachteile ausräumt.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Nut-Feder-Verbindung für Bodenpaneele sind in den abhängigen Unteransprüchen angegeben.

Gemäß dem Stand der Technik greifen die Längsränder der erfindungsgemäßen Nut-Feder-Verbindung ineinander, wobei in den Längsrändern der Bodenpaneele beidseitig Nuten und in diese eingreifende, horizontal vorspringende Federn zur gegenseitigen formschlüssigen Arretierung zweier verbundener Bodenpaneele vorgesehen sind, wobei die Federn in Längsrichtung verlaufende, im Querschnitt im Wesentlichen u-förmige Rinnen aufweisen, entlang welcher auf die Bodenpaneele auftreffendes Wasser abgeleitet wird.

Erfindungsgemäß ist die Nut-Feder-Verbindung für Bodenpaneele der eingangs genannten Art dadurch gekennzeichnet, dass zumindest eine Feder mindestens einen in Längsrichtung der Bodenpaneele ausgerichteten Steg zur Bildung einer doppel-u-förmigen Rinne mit einer linken und einer rechten Kammer umfasst, und dass die die doppel-u-förmige Rinne bildende Feder sowie die diese Feder aufnehmende Nut derart ausgebildet sind, dass eine Wasserableitung zu einer u-förmigen Rinne an der darunterliegenden Feder gewährleistet ist, so dass, sofern die Kammern gefüllt sind, das Wasser automatisch in die Rinne der unteren Feder läuft.

In einer vorteilhaften Ausführungsform der Erfindung sind die Federn und ihre entsprechenden Nuten an den beiden Längsrändern jeweils derart vertikal versetzt angeordnet und die Federn und ihre entsprechenden Nuten an den beiden Längsrändern derart ausgebildet sind, dass zwischen dem Längsrand des einen Bodenpaneels und dem Längsrand des mit dem einen Bodenpaneel verbundenen zweiten Bodenpaneels ein Spalt entsteht, wobei die Federn in Längsrichtung verlaufende, im Querschnitt im Wesentlichen u-förmige Rinnen aufweisen, welche zur Oberseite der Bodenpaneele offen ausgebildet sind und entlang welcher auf die Bodenpaneele auftreffendes Wasser abgeleitet wird.

### Kurzbeschreibung der Zeichnungen

Weitere Ziele, Merkmale, Vorteile und Anwendungsmöglichkeiten der erfindungsgemäßen Nut-Feder-Verbindung für Bodenpaneele ergeben sich aus der nachfolgenden Beschreibung eines Ausführungsbeispiels anhand der Zeichnungen.

Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 die erfindungsgemäße Nut-Feder-Verbindung,
Fig.2 die Nut-Feder-Verbindung in einer weiteren Ausführung.

Ausführung der Erfindung

Wie aus Fig.1 ersichtlich, umfassen die Längsränder der Bodenpaneele 1a,1b zur Bildung der erfindungsgemäßen Nut-Feder-Verbindung jeweils mindestens eine, in eine in den Längsrändern 10 vorgesehene, entsprechende Nut 2a,2b zur gegenseitigen formschlüssigen Arretierung zweier verbundener Bodenpaneele 1a, 1b eingreifende, horizontal vorspringende Federn 3a,3b.

Wie aus Fig.1 ersichtlich, umfasst zumindest eine Feder 3a mindestens einen in Längsrichtung der Bodenpaneele 1a,1b ausgerichteten Steg 32 zur Bildung einer doppel-u-förmigen Rinne 30 mit einer linken 300 und einer rechten 301 Kammer. Mittels dieser Ausgestaltung der Rinne 30 kann in die Kammern 300,301 eintretendes und die rechte oder linke Kammer 301 übertretendes Wasser in die jeweils andere Kammer 300 abgeleitet werden.

Ferner sind die die doppel-u-förmige Rinne 30 bildende Feder 3a sowie die diese Feder 3a aufnehmende Nut 2a derart ausgebildet, dass eine Wasserableitung zur Rinne 31 der darunter liegenden Feder 3b gewährleistet ist.

Die erfindungsgemäße Nut-Feder-Verbindung gewährleistet somit einen sicheren Ablauf auch von größeren Wassermengen. Sofern eine der oberen Rinnen 30 bzw. der Kammern 300,301 gefüllt sind, läuft das Wasser automatisch in die große Rinne 31 der unteren Feder 3b. Dabei kann es weiterhin von Vorteil sein, dass die Nuten 2a,2b unterschiedliche Tiefen aufweisen.

Die Federn 3a,3b und ihre entsprechenden Nuten 2a,2b an den beiden Längsrändern 10 sind in der in Fig.2 dargestellten Ausführung jeweils derart vertikal versetzt angeordnet und die Federn 3a und ihre entsprechenden Nuten 2a an den beiden Längsrändern 10 derart ausgebildet, dass zwischen dem Längsrand 10 des einen Bodenpaneels 1a und dem Längsrand 10 des mit dem einen Bodenpaneel 1a verbundenen zweiten Bodenpaneels 1b ein Spalt 100 entsteht, wobei die Federn 3a in Längsrichtung verlaufende, im Querschnitt im Wesentlichen u-förmige Rinnen 30 aufweisen, welche zur Oberseite der Bodenpaneele 1 offen ausgebildet sind und entlang welcher auf die Bodenpaneele 1 auftreffendes Wasser abgeleitet wird.

In einer besonders vorteilhaften Ausführung der Erfindung greift die linke Kammer 300 der doppel-u-förmigen Rinne 30 einer ersten Bodenpaneele 1a in eine Nut 2a der verbundenen zweiten Bodenpaneele 1b formschlüssig derart ein, dass die rechte Kammer 301 im Spalt 100 zwischen den verbundenen Bodenpaneelen 1 nach oben hin frei liegt, vgl. Fig.2. In der in Fig.1 dargestellten Ausführung der Erfindung liegen die Bodenpaneele 1a, 1b an ihrer Oberseite direkt aneinander, Wasser kann dennoch durch den minimalen Spalt in die Rinne 30 ablaufen.

Weiterhin ist vorgesehen, dass die rechte Kammer 301 so breit ausgestaltet ist wie der Spalt 100 bzw. der Abstand 100 der verbundenen Bodenpaneele 1a,1b.

In einer bevorzugten Ausführungsform der Erfindung ist die Form der die linke Kammer 300 der doppel-u-förmigen Rinne 30 aufnehmenden Nut 2a derart ausgebildet, dass der Steg 32 in einer Flucht zum Längsrand 10 steht.

Ganz besonders bevorzugt bilden die Bodenpaneele 1a, 1b mit ihren Nuten 2a,2b und Federn 3a,3b ein Formteil und sind vorzugsweise aus Metall, besonders bevorzugt aus Aluminium, gefertigt.

Die erfindungsgemäße Nut-Feder-Verbindung beschränkt sich in ihrer Ausführung nicht auf die vorstehend angegebenen bevorzugten Ausführungsformen. Vielmehr sind im Rahmen der durch die Ansprüche definierten Erfindung eine Vielzahl von Ausgestaltungsvariationen denkbar.

### Liste der Bezugsziffern

- 1a,1b: Bodenpaneele
- 2a,2b: Nuten
- 3a,3b: Federn
- 10: Längsränder
- 30,31: u-förmige Rinnen
- 32: Steg
- 100: Spalt
- 300, 301: Kammern

## Patentansprüche

1. Nut-Feder-Verbindung für Bodenpaneele (1), dessen Längsränder (10) ineinander greifen, wobei in den Längsrändern (10) der Bodenpaneele (1) beidseitig Nuten (2a,2b) und in diese eingreifende, horizontal vorspringende Federn (3a,3b) zur gegenseitigen formschlüssigen Arretierung zweier verbundener Bodenpaneele (1) vorgesehen sind, wobei die Federn (3a) in Längsrichtung verlaufende, im Querschnitt im Wesentlichen u-förmige Rinnen (30) aufweisen, entlang welcher auf die Bodenpaneele (1) auftreffendes Wasser abgeleitet wird,
**dadurch gekennzeichnet, dass**
zumindest eine Feder (3a) mindestens einen in Längsrichtung der Bodenpaneele ausgerichteten Steg (32) zur Bildung einer doppel-u-förmigen Rinne (30) mit einer linken (300) und einer rechten (301) Kammer umfasst, und dass die die doppel-u-förmige Rinne (39) bildende Feder (3a) sowie die diese Feder (3a) aufnehmende Nut (2a) derart ausgebildet sind, dass eine Wasserableitung zu einer u-förmigen Rinne (31) an der darunterliegenden Feder (3b) gewährleistet ist, so dass, sofern die Kammern (300, 301) gefüllt sind, das Wasser automatisch in die Rinne (31) der unteren Feder (3b) läuft.

2. Nut-Feder-Verbindung nach Anspruch 1,
**dadurch gekennzeichnet, dass**
die Form der die linke Kammer (300) der doppel-u-förmigen Rinne (30) aufnehmenden Nut (2a) derart ausgebildet ist, dass der Steg (32) in einer Flucht zum Längsrand (10) steht.

3. Nut-Feder-Verbindung nach einem der vorangegangenen Ansprüche, **dadurch gekennzeichnet, dass**
die Federn (3a,3b) und ihre entsprechenden Nuten (2a,2b) an den beiden Längsrändern (10) jeweils derart vertikal versetzt angeordnet und die Federn (3a) und ihre entsprechenden Nuten (2a) an den beiden Längsrändern (10) derart ausgebildet sind, dass zwischen dem Längsrand (10) des einen Bodenpaneels (1a) und dem Längsrand (10) des mit dem einen Bodenpaneel (1a) verbundenen zweiten Bodenpaneels (1b) ein Spalt (100) entsteht,

4. Nut-Feder-Verbindung nach Anspruch 3,
**dadurch gekennzeichnet, dass**
die linke Kammer (300) der doppel-u-förmigen Rinne (30) einer ersten Bodenpaneele (1a) in eine Nut (2a) der verbundenen zweiten Bodenpaneele (1b) formschlüssig derart eingereift, dass die rechte Kammer (301) im Spalt (100) zwischen den verbundenen Bodenpaneelen (1a,1b) nach oben hin frei liegt.

5. Nut-Feder-Verbindung nach Anspruch 4,
**dadurch gekennzeichnet, dass**
die rechte Kammer (301) so breit ausgestaltet ist wie der Spalt (100) bzw. der Abstand (100) der verbundenen Bodenpaneele.

6. Nut-Feder-Verbindung nach einem der vorangegangenen Ansprüche,
**dadurch gekennzeichnet, dass**
die Nuten (2a,2b) unterschiedliche Tiefen aufweisen.

7. Nut-Feder-Verbindung nach einem der vorangegangenen Ansprüche,
**dadurch gekennzeichnet, dass**
die Bodenpaneele (1a,1b) mit ihren Nuten (2a,2b) und Federn (3a,3b) ein Formteil bilden.

8. Nut-Feder-Verbindung nach einem der vorangegangenen Ansprüche,
**dadurch gekennzeichnet, dass**
die Bodenpaneele (1a,1b) aus Metall, vorzugsweise aus Aluminium, gefertigt sind.

## Claims

1. Tongue and groove connection for floor panels (1), whereby the longitudinal edges (10) lock into each other, whereby the longitudinal edges (10) of the floor panels (1) are provided on both side with grooves (2a,2b) and horizontally protruding tongues (3a 3b) for a bilaterally form-fitting locking connection of two connecting floor panels (1), whereby the tongues (3a) have basically U-shaped troughs (30) running longitudinally, along which any water hitting the floor panels (1) will be drained,
**characterized in that**
at least one tongue (3a) has a double U-shaped trench (30) formed by at least one ridge (32) running along the longitudinal extension of the floor panel (1) and provided with a left (300) and a right (301) chamber, and that the tongue (3a) forming the double U-shaped trench (39) and the groove (2a) accepting the tongue (3a) are formed in a fashion that any water collected is drained through U-shaped trench (31) to the tongue (3b) located below this trench, so that, in case the chambers (300,301) are filled with water, this water is automatically drained into the trench (31) of the lower tongue (3b).

2. Tongue and groove connection according to claim 1,
**characterized in that**
the shape of the groove (2a) receiving the left chamber (300) of the double U-shaped trench (30) is formed in a fashion, that the rim (32) is aligned to the longitudinal edge (10).

3. Tongue and groove connection according to the previous claims,
**characterized in that**
the tongues (3a,3b) and the respective grooves (2a,2b) are vertically arranged along the two respective longitudinal edges (10) in a fashion so that a gap (100) is created between when the tongues (3a) and the respective grooves (2a) along the longitudinal edge (10) of the first floor panel (1a) and the longitudinal edge (10) of the second floor panel (1b).

4. Tongue and groove connection according to claim 3,
**characterized in that**
the left chamber (300) of the double U-shaped trench (30) of a first floor panel (1a) locks into the groove (2) of a connected second floor panel (1b) in a form-fitting manner so that the right chamber (301) is upwardly open to the gap (100) between the connected floor panels (1a,1b).

5. Tongue and Groove connection according to claim 4,
**characterized in that**
the right chamber (301) is executed as wide as the gap (100) resp. the distance (100) between the connected floor panels.

6. Tongue and groove connection according to the previous claims,
**characterized in that**
the grooves (2a,2b) have different depths.

7. Tongue and groove connection according to the previous claims,
**characterized in that**
the floor panels (1a,1b) with the respective grooves (2a,2b) and the respective tongues (3a,3b) create a form-fitting part.

8. Tongue and groove connection according to the previous claims,
**characterized in that**
the floor panels (1a,1b) are made of metal, preferably aluminium.

## Revendications

1. Raccord à rainure et languette pour panneaux de plancher (1), dont les bords longitudinaux (10) se mêlent les uns avec les autres, et dans lequel les bords longitudinaux (10) des panneaux de plancher (1) sont prévus sur les deux côtés des rainures (2a, 2b) et s'engagent dans ces ressorts (3a,3b) rétractés faisant saillie horizontalement pour le blocage par engagement positif des deux panneaux de plancher (1) connectés, dans lesquels les ressorts (3a) présentant des canaux (30) essentiellement en forme de U, sont orientés longitudinalement, en section transversale, le long desquelles l'eau est dérivée sur les panneaux de plancher (1),
**caractérisé par le fait**
**qu'**au moins un ressort (3a) comprend au moins une des traverses (32) alignées dans le sens longitudinal des panneaux de plancher pour la formation d'un double canal (30) en forme de U avec une chambre à gauche (300) et à droite (301), et en ce que le ressort (3a) formant le double canal (39) en forme de U ainsi que la rainure (2a) recevant ce ressort (3a) sont conçus de telle sorte que le drainage de l'eau au niveau du ressort sous-jacent (3b) vers un canal en forme de U (31) soit assuré, de sorte que, si les chambres (300,301) sont remplies, l'eau pénètre automatiquement dans le canal (31) du ressort inférieur (3b).

2. Raccord à rainure et ressort selon la revendication 1,
**caractérisé par le fait que**
la structure de la rainure (2a) recevant la chambre gauche (300) du double canal en U (30) soit formée de telle sorte que la traverse (32) soit alignée avec le bord longitudinal (10).

3. Raccord à rainure et ressort selon l'une des revendications précédentes,
**caractérisé par le fait que**
les ressorts (3a, 3b) et leurs rainures correspondantes (2a, 2b) sont respectivement décalés verticalement sur les deux roues longitudinales (10) et que les ressorts (3a) et leurs rainures correspondantes (2a) créent une fente (100) sur les deux bords longitudinaux (10) d'un panneau de plancher (1a) et le bord longitudinal (10) du deuxième panneau de plancher (1b) reliée à l'un des panneaux de plancher (1a).

4. Raccord à rainure et ressort selon la revendication 3,
**caractérisé par le fait que**
la chambre de gauche (300) du double canal en forme de U (30) d'un premier panneau de plancher (1a) est engagée par correspondance de forme dans une rainure (2a) des deuxièmes panneaux de plancher connectés (1b) de telle manière que la chambre de droite (301) est exposée vers le haut dans l'espace (100) entre les panneaux de plancher reliés (1a, 1b).

5. Raccord à rainure et ressort selon la revendication 4,
**caractérisé par le fait que**
la chambre de droite (301) est aussi large que l'écart (100) ou la distance (100) des panneaux de plancher connectés.

6. Raccord à rainure et ressort selon l'une des revendications précédentes,
**caractérisé par le fait que**
les rainures (2a, 2b) ont des profondeurs différentes.

7. Raccord à rainure et ressort selon l'une des revendications précédentes,
**caractérisé par le fait que**
les panneaux de plancher (1a, 1b) forment un raccord avec leurs rainures (2A, 2b) et les ressorts (3A, 3b).

8. Raccord à rainure et ressort selon l'une des revendications précédentes,
**caractérisé par le fait que**
les panneaux de plancher (1a, 1b) sont faits de métal, de préférence fait d'aluminium.
